# EUROPÄISCHE PATENTSCHRIFT

(11) **EP 0 805 251 B1**
(45) Veröffentlichungstag und Bekanntmachung des Hinweises auf die Patenterteilung: **27.07.2005**
(21) Anmeldenummer: 97102828.7
(22) Anmeldetag: 21.02.1997
(51) Int. Cl.: E05C 17/20

(54) **Türhalter für Fahrzeugtüren**
Door check for vehicles
Arrêt de porte pour véhicule

(30) Priorität: 05.04.1996 DE 29606304 U
(43) Veröffentlichungstag der Anmeldung: 05.11.1997
(73) Patentinhaber: Friedr. Fingscheidt GmbH, 42551 Velbert (DE); DaimlerChrysler AG, 70567 Stuttgart (DE)
(72) Erfinder: Heise, Dieter Dipl. Ing, 42551 Velbert (DE); Linnenbrink, Jörg Ing. P. Eu, 42327 Wuppertal (DE)
(74) Vertreter: Zapf, Christoph, Dipl.-Ing.

(56) Entgegenhaltungen:
- EP-A- 0 525 268
- EP-A- 0 643 184
- WO-A-93/17209
- DE-U- 9 417 883
- DE-U- 9 419 099
- DE-U- 29 611 819
- US-A- 4 788 743

## Beschreibung

Die vorliegende Erfindung betrifft einen Türhalter für Fahrzeugtüren, mit einem einendig schwenkbeweglich an einem Fahrzeugholm befestigbaren Tür-Halteband und einem türseitig zu befestigenden Haltergehäuse, wobei das Halteband in seiner Längsrichtung relativbeweglich durch das Haltergehäuse geführt ist und an seinem freien Ende ein Anschlagelement aufweist, welches in einer ausgezogenen Endanschlagstellung zur Anlage am Haltergehäuse kommt, so daß eine dabei auftretende Zugkraft von dem Haltergehäuse aufgenommen wird, und wobei das Haltergehäuse als Verbund aus Kunststoff- und Metallteilen ausgebildet ist. Ein solcher Türhalter ist aus WO 93 17 209 A bekannt.

Bei anderen bekannten Türhaltern - siehe beispielsweise die DE 43 25 550 A1 und die darin genannte JP 60-43586 - besteht das Haltergehäuse aus Stahlblech, und zwar aus einem wannenförmigen Blechteil und einem Blech-Deckelteil. Mit einem solchen Gehäuse ist es recht einfach und unproblematisch, eine hohe Stabilität zur Aufnahme der in der ausgezogenen Endanschlagstellung (entspricht der ganz bis zum Anschlag geöffneten Tür) auftretenden Zugkraft zu erreichen, die bei schneller, ruckartiger Öffnungsbewegung der Tür impulsartig außerordentlich hoch sein kann; dies muß von dem Haltergehäuse ohne nennenswerte Verformungen verkraftet werden. Nachteilig ist aber das relativ hohe Gewicht des bekannten Türhalters. Außerdem treten recht laute Funktionsgeräusche auf, die einerseits daraus resultieren, daß Metall "von Natur aus" geräuschbildende bzw. geräuschfördernde Eigenschaften besitzt. Andererseits resultieren Geräusche auch daraus, daß bei dem Metallgehäuse nur recht große Fertigungs-Maßtoleranzen erreicht werden können, was zu recht großem Bewegungsspiel der innerhalb des Gehäuses angeordneten Funktionsteile, insbesondere Rastmittel, mit einer entsprechenden Geräuschentwicklung durch Klappern bzw. Schwingungen führt. Die Konstanz der Maßhaltigkeit, d.h. die sog. "Prozeßsicherheit", bei den Blechgehäusen zu verbessern, wäre äußerst problematisch und allenfalls mit sehr hohem Aufwand möglich.

Der vorliegenden Erfindung liegt daher die Aufgabe zugrunde, einen Türhalter der gattungsgemäßen Art zu schaffen, der sich durch ein geringes Gewicht bei gleichzeitiger Einhaltung der üblicherweise vorgegebenen Spezifikationen bzw. Funktionsvorschriften - insbesondere bezüglich der zugkraftbedingten Verformungsfestigkeit des Haltergehäuses - auszeichnet. Zudem sollen eine hohe Prozeßsicherheit und eine geringe Geräuschentwicklung erreicht werden. Dabei soll selbstverständlich die Baugröße insbesondere bezüglich des notwendigen Einbau-Volumens in der Fahrzeugtür im wesentlichen unverändert bleiben, jedenfalls nicht größer werden.

Erfindungsgemäß wird dies durch die Merkmale des kennzeichnenden Teils des Anspruchs 1 erreicht.

Eine wesentliche Gewichtsreduzierung wird erreicht, indem das "Vollmetallgehäuse" teilweise durch wesentlich leichteren Kunststoff ersetzt ist. Dabei ist es besonders vorteilhaft, daß das Haltergehäuse aus einem Innengehäuse aus Kunststoff und einem das Innengehäuse umrahmenden Gehäuserahmen aus Metall besteht. Das Innengehäuse dient hauptsächlich zur Aufnahme von federbelasteten Rastelementen, die mit Rastvertiefungen des Haltebandes bei dessen Längsbewegung derart zusammenwirken, daß bestimmte Öffnungsstellungen der Fahrzeugtür als "Vorzugsstellungen" definiert werden. Das erfindungsgemäße Kunststoff-Innengehäuse kann vorteilhafterweise mit höherer Genauigkeit und Maßhaltigkeit gefertigt werden, d.h. mit gegenüber reinen Blechgehäusen höherer Prozeßsicherheit. Dies wirkt sich in einem geringen Bewegungsspiel der Funktionsteile, insbesondere der Rastelemente, aus, wodurch Geräusche effektiv vermieden werden. Dabei wirkt das Kunststoffmaterial vorteilhafterweise ohnehin geräuschdämpfend. Der das Innengehäuse in Zugrichtung des Haltebandes umschließende Gehäuserahmen gewährleistet in Kombination bzw. im "Kräfteverbund" mit dem Innengehäuse eine sehr gute Verformungsstabilität des Haltergehäuses insgesamt, so daß die einschlägigen Funktionsvorschriften hinreichend erfüllt werden können.

In diesem Zusammenhang ist es auch von großer Bedeutung,daß der erfindungsgemäße Türhalter die einschlägigen Spezifikationen in einem weiten Temperaturbereich von -40°C bis +85°C erfüllt, und zwar trotz des Einsatzes von Kunststoffmaterial, was als nicht vorhersehbarer, überraschender Effekt angesehen wird, weil Kunststoffe üblicherweise in solchen weiten Temperaturbereichen starken (mechanischen) Veränderungen unterworfen sind.

Vor allem im Zusammenhang mit der beschriebenen "Temperaturbeständigkeit" ist es von Vorteil, wenn das Innengehäuse auf seinen freien, d.h. nicht vom Gehäuserahmen überdeckten Wandungen derartige Versteifungsrippen aufweist, daß die in Zugrichtung wirkende Kraft im wesentlichen gleichmäßig über die Länge bzw. Breite des Gehäuses verteilt weitergeleitet wird. Durch diese Maßnahme wird Biege- oder Knickverformungen effektiv entgegengewirkt, und zwar vorteilhafterweise sowohl bei niedrigen als auch bei höheren Temperaturen.

Der Gehäuserahmen kann auf sehr einfache Weise aus einem Blechstreifenmaterial bzw. aus Bandstahl hergestellt werden; er besteht vorzugsweise aus zwei Rahmenteilen, die bevorzugt durch Versteifungssicken eine hohe Formsteifigkeit aufweisen können. Dies ist vorteilhaft zur Aufnahme der Zugkraft des Haltebandes im fertig montierten und eingebauten Zustand; es tritt aber der zusätzliche Vorteil auf, daß auch während der Rohfertigung vor der Einzeilteilmontage des Türhalters Verformungen der Rahmenteile vermieden werden, wenn diese beispielsweise lose in Transportbehältern untergebracht sind. Die Rahmenteile des Gehäuserahmens werden bevorzugt mittels Durchprägeverbindungen starr miteinander verbunden. Diese bei Blechverbindungen an sich bekannte Verbindungsart, auch "Toxverbindung" genannt, zeichnet sich dadurch aus, daß die flach aufeinanderliegenden Bleche ohne zusätzliche Verbinderelemente nach Art der Tiefziehtechnik miteinander "vernietet" sind. Diese Technik ist für den vorliegenden Anwendungsfall deshalb so besonders vorteilhaft, weil einerseits das Blechmaterial bereits vor der Montageverbindung oberflächig korrosionsschutzbehandelt, insbesondere galvanisiert, sein kann, so daß eine Schweißverbindung nicht möglich wäre. Andererseits tritt bei dieser Verbindungsart auch praktisch keine Erwärmung auf, durch die ja eventuell das Kunststoff-Innengehäuse gefährdet wäre.

Weitere vorteilhafte Ausgestaltungsmerkmale der Erfindung sind in den Unteransprüchen sowie der folgenden Beschreibung enthalten.

Anhand eines in der Zeichnung veranschaulichten, vorteilhaften Ausführungsbeispiels soll die Erfindung im folgenden genauer erläutert werden. Es zeigen:
- Fig. 1: eine Perspektivansicht eines erfindungsgemäßen Türhalters (unabhängig von seiner Anordnung im in einem Fahrzeug eingebauten Zustand),
- Fig. 2: einen Längsvertikalschnitt des Türhalters (bezogen auf die Einbaulage im Fahrzeug),
- Fig. 3: eine Perspektivansicht eines ersten Metall-Gehäuseteils,
- Fig. 4: eine Perspektivansicht eines Kunststoff-Gehäuseteils und
- Fig. 5: eine Perspektivansicht eines zweiten Metall-Gehäuseteils.

In den verschiedenen Figuren der Zeichnung sind gleiche Teile stets mit den gleichen Bezugszeichen versehen.

Wie sich aus Fig. 1 und 2 jeweils ergibt, besteht ein erfindungsgemäßer Türhalter 1 einerseits aus einem starren, stangen- bzw. streifenartigen Tür-Halteband 2, welches einendig an einem nicht dargestellten Fahrzeugholm gelenkig über eine Schwenklagerung 4 befestigbar ist, so daß das Halteband 2 somit um eine Schwenkachse 6 schwenkbeweglich ist. Andererseits weist der Türhalter 1 ein türseitig zu befestigendes Haltergehäuse 8 auf, durch das das Halteband 2 in seiner Längsrichtung relativbeweglich hindurchgeführt ist und bei seiner Längsbewegung mit innerhalb des Haltergehäuses 8 angeordneten, federbelasteten Rastelementen 10 zusammenwirkt. Hierzu besitzt das Halteband entsprechende Rastvertiefungen 12, die über seine Länge derart verteilt angeordnet sind, daß hierdurch im Zusammenwirken mit den Rastelementen 10 unterschiedliche Öffnungsstellungen der Fahrzeugtür als Vorzugsstellungen definiert werden. Die Einzelheiten dieser Rastmittel sind nicht Gegenstand der vorliegenden Erfindung und werden daher auch nicht näher erläutert.

An seinem freien, der Schwenklagerung 4 gegenüberliegenden, durch das Haltergehäuse 8 hindurchgeführten Ende weist das Halteband 2 ein Anschlagelement 14 auf, welches in einer ausgezogenen, der ganz geöffneten Stellung der Fahrzeugtür entsprechenden Endanschlagstellung zur Anlage an dem Haltergehäuse 8 gelangt, so daß eine dabei auftretende Zugkraft F von dem Haltergehäuse 8 aufgenommen wird.

Der Türhalter 1 wird in einem Fahrzeug derart eingebaut, daß die Längsrichtung des Haltebandes 2 und seine Bewegungsrichtung im wesentlichen der Richtung der FahrzeugLängsachse X-X entspricht. Die Wirkrichtung der federbelasteten Rastelemente 10 entspricht der Fahrzeug-Vertikalachse Z-Z. Die zu den genannten Achsen jeweils senkrechte, dritte Koordinatenrichtung entsprechend der Fahrzeug-Querachse Y-Y ist in der Zeichnung ebenfalls veranschaulicht.

Erfindungsgemäß ist das Haltegehäuse derart als Verbund aus Kunststoff- und Metallteilen ausgebildet, daß die Zugkraft F jeweils anteilig von den Kunststoff- und Metallteilen aufgenommen wird. Hierzu besteht das Haltergehäuse 8 zweckmäßigerweise aus einem Innengehäuse 16 aus Kunststoff und einem das Innengehäuse 16 derart umrahmenden Gehäuserahmen 18 aus Metall, daß eine Rahmen-Mittelebene mit der von den Koordinatenachsen X-X und Z-Z definierten Ebene übereinstimmt. Somit wird das Innengehäuse 16 in Richtung der Achse Y-Y nicht durch den Gehäuserahmen 18 umschlossen.

Der Gehäuserahmen 18 besteht im wesentlichen aus zwei Stützabschnitten 20, 22, die zwischen sich - in Richtung der Achse X-X gesehen - das Innengehäuse 16 haltern, sowie aus zwei die Stützabschnitte 20, 22 miteinander verbindenden Seitenabschnitten 24, 26, die das Innengehäuse 16 in Richtung der Achse Z-Z überdecken. Hierbei besitzen die Stützabschnitte 20, 22 jeweils eine Durchführöffnung 28, 30, die von dem Halteband 2 durchgriffen sind.

Zweckmäßigerweise ist der Gehäuserahmen 18 rechteckig aus Blechstreifenmaterial bzw. Bandstahlabschnitten gebildet. Er besteht aus einem ersten, im wesentlichen etwa rechtwinklig C-förmig gebogenen Rahmenteil 18a (s. Fig.3) und einem zweiten, im wesentlichen laschenförmigen Rahmenteil 18b (s. Fig.5). Das erste Rahmenteil 18a bildet den ersten Stützabschnitt 20 und die beiden Seitenabschnitt 24, 26 und umgreift mit diesen Abschnitten das Innengehäuse 16 bis auf dessen gegenüberliegende Seite. Das zweite Rahmenteil 18b ist auf dieser Seite zwecks Einschluß des Innengehäuses mit dem ersten Rahmenteil 18a verbunden und bildet somit den zweiten Stützabschnitt 22.

Für ihre gegenseitige Verbindung weisen die beiden Rahmenteile 18a,18b des Gehäuserahmens 18 jeweils zwei sich in entgegengesetzten Richtungen voneinander weg erstreckende Verbindungslaschen 32, 34 auf. Die beiden Rahmenteile 18a, b sind über ihre paarweise flach aneinanderliegenden Verbindungslaschen 32,34 unlösbar verbunden, und zwar vorzugsweise mittels Durchprägeverbindungen 36 (sog. "Tox-Verbindungen"). Die Verbindungslaschen 32 des ersten Rahmenteils 18a sind von den Seitenabschnitten 24,26 nach außen abgewinkelt. Die Verbindungslaschen 34 des zweiten Rahmenteils 18b sind als Verlängerungen des Stützabschnittes 22 gebildet.

Wie sich am besten aus Fig.3 und 5 ergibt, weist der Gehäuserahmen 18 zumindest im Bereich der beiden Stützabschnitte 20, 22 Versteifungssicken 38, 40 auf. Der dem Anschlagelement 14 des Haltebandes 2 zugekehrte Stützabschnitt 20 des ersten Rahmenteils 18a weist in seinen Längsrandbereichen jeweils einen, d.h. mindestens zwei im wesentlichen parallel zueinander von dem einen Seitenabschnitt 24 zu dem anderen Seitenabschnitt 26 verlaufende, linien- bzw. rillenförmige Versteifungssicken 38 auf. Der andere, dem fahrzeugholmseitigen Ende des Haltebandes 2 zugekehrte Stützabschnitt 22 des zweiten Rahmenteils 18b weist auf seiner dem Innengehäuse 16 abgekehrten Außenseite eine bevorzugt als flächige, insbesondere rechteckige Vertiefung gebildete Versteifungssicke 40 auf. Innerhalb des Flächenbereichs dieser Versteifungssicke 40 ist die Durchführöffnung 30 angeordnet. Hierbei ist es besonders vorteilhaft, wenn innerhalb der vertieften Versteifungssicke 40 eine Flächendichtung 42 (s. Fig. 2) angeordnet ist, die in der Versteifungssicke 40 fixiert, z.B. verklebt, ist. Das Halteband 2 durchgreift die Flächendichtung 42 dichtend so, daß seine Längsbeweglichkeit erhalten bleibt, die Durchführöffnung 30 jedoch im wesentlichen gegen Schmutz und Feuchtigkeit und dergleichen abgedichtet ist.

Gemäß Fig. 1 und 2 weist der Gehäuserahmen 18 im Bereich der Verbindungslaschen 32, 34 Befestigungsöffnungen 44 zur türseitigen Befestigung des Haltergehäuses 8 auf. Vorzugsweise sind diese Befestigungsöffnungen 44 als durch Öffnungen der jeweils zwei aneinanderliegenden Verbindungslaschen 32, 34 durchgerollte Gewindelöcher ausgebildet, was bedeutet, daß erst nach dem Verbinden der Verbindungslaschen 32,34 eine spanlose Gewindeformung durch Rollen erfolgt. Dies ist besonders deshalb vorteilhaft, weil hierdurch eine große Gewindelänge zur Aufnahme der in Fügerichtung wirkenden Kräfte erreicht wird, und zwar vor allem dann, wenn - wie dargestellt - wenigstens eine der beiden Verbindungslaschen 32,34 (hier speziell 32) jeweils einen durchgeprägten, hohlzylindrischen, die Öffnung verlängernden Stegansatz 45 aufweist. Ferner führt das Gewinderollen zu dem Vorteil, daß Beschädigungen oder gar Zerstörungen des bereits zuvor vorhandenen, oberflächigen Korrosionsschutzes (insbesondere Galvanisierung) weitgehend ausgeschlossen sind; das sonst übliche Gewindeschneiden würde hier Probleme verursachen. Schließlich tritt noch der vorteilhafte "Nebeneffekt" auf, daß durch die spanlose Gewindeformung auch vermieden wird, daß Späne in den Innenbereich des Innengehäuses 16 gelangen könnten.

Wie am besten in Fig. 2 zu erkennen ist, ist das Innengehäuse 16 in Wirkrichtung der Zugkraft F (Achse X-X) spielfrei in dem Gehäuserahmen 18 gehalten. Entsprechendes gilt auch in Richtung der Achse Z-Z. Quer zur Wirkrichtung der Zugkraft F, d.h. in Richtung der dritten Koordinatenachse Y-Y ist das Innengehäuse 16 über Formschlußverbindungen in dem Gehäuserahmen 18 gehalten. Hierzu weist das Innengehäuse 16 zumindest in seinem von dem ersten Stützabschnitt 20 überdeckten Bereich, vorzugsweise auch im Bereich des zweiten Stützabschnittes 22, Ansätze 46 auf, die im wesentlichen spielfrei in entsprechend angeordnete Öffnungen 48 des Gehäuserahmens 18 eingreifen.

Wie sich nun insbesondere aus Fig. 4 ergibt, ist das Innengehäuse 16 im wesentlichen quaderförmig mit vier - aneinander angrenzenden und damit eine Art Vierkantrohr bildenden - Gehäusewandungen 50a bis d und zwei gegenüberliegenden offenen Seiten 52 ausgebildet. Somit umschließt der Gehäuserahmen 18 das Innengehäuse 16 im Bereich von zwei gegenüberliegenden Gehäusewandungen 50a, 50b und über die offenen Seiten 52 hinweg. Die beiden genannten Gehäusewandungen 50a, b besitzen Durchführöffnungen 54, die von dem Halteband 2 durchgriffen sind. Dementsprechend fluchten die Durchführöffnungen 54 im wesentlichen mit den Durchführöffnungen 28, 30 des Gehäuserahmens 18. Dies ist in Fig. 2 gut zu erkennen.

Es ist besonders vorteilhaft, wenn das Innengehäuse 16 derart versteift ausgebildet ist, daß die über das Anschlagelement 14 zunächst in den ersten Stützabschnitt 20 des Gehäuserahmens 18 eingeleitete Zugkraft F anteilig über das Innengehäuse 16 an den zweiten Stützabschnitt 22 geleitet wird, und zwar vorzugsweise in einer über die Länge (Erstreckung in Richtung der Achse Z-Z) des zweiten Stützabschnittes 22 im wesentlichen gleichmäßigen Kräfteverteilung. Gemäß Fig. 1 und 4 weist hierzu das Innengehäuse 16 auf jeder seiner vom Gehäuserahmen 18 "freigelassenen", sich zwischen den Stützabschnitten 20, 22 erstreckenden Gehäusewandungen 50c, 50d Versteifungsrippen 56 auf, die ausgehend von der dem ersten Stützabschnitt 20 zugekehrten Gehäusewandung 50a in Richtung der dem zweiten Stützabschnitt 22 zugekehrten Gehäusewandung 50b verlaufen und dort vorzugsweise in einem Abstützsteg 58 enden. Jeder Abstützsteg 58 verläuft längs der jeweils zwischen der Gehäusewandung 50b und der angrenzenden Gehäusewandung 50c bzw. 50d gebildeten Eckkante des Innengehäuses 16. Vorzugsweise umgreifen hierbei die Abstützstege 58 auch den zweiten Stützabschnitt 22, was eine zusätzliche Formschlußverbindung zwischen dem Innengehäuse 16 und dem Gehäuserahmen 18 in Richtung der Achse Y-Y bewirkt.

Gemäß Fig. 2 sind die innerhalb des Innengehäuses 16 angeordneten Rastelemente 10 über Federelemente 60 an dem Gehäuserahmen 18 abgestützt, indem die Federelemente 60 in Richtung der offenen Seiten 52 des Innengehäuses 16 an den diese Seiten 52 verschließenden Seitenabschnitten 24, 26 des Gehäuserahmens 18 anliegen.

Als Material für das Innengehäuse 16 eignet sich vor allem ein faserverstärkter - vorzugsweise glasfaserverstärkter - Kunststoff, insbesondere Polyamid. Ein bevorzugtes Material hat die Kurzbezeichnung PA6GF30. Der Gehäuserahmen 18 besteht aus Stahlblech (Bandstahl) mit vorzugsweise korrosionsschutzbehandelter, inbesondere galvanisierter Oberfläche. Mit Vorteil kann es sich um ein glanzverzinktes und (gelb) chromatiertes Material mit einer Oberflächenschichtdicke von etwa 10 µm handeln. Beispielsweise hat ein bevorzugtes Material die Kurzbezeichnung St4K35-40GBK.

Das Anschlagelement 14 trägt vorzugsweise auf seiner dem Haltergehäuse 8 zugekehrten Seite ein Dämpfungselement 62 aus einem elastisch verformbaren Material. Die Größe des Anschlagelementes 14 und gegebenenfalls des Dämpfungselementes 62 ist dabei derart gewählt, daß eine großflächige Anlage zum Haltergehäuse 8 gewährleistet ist. Dabei bedeutet "großflächig" vor allem eine große Ausdehnung in Richtung der Achse Z-Z.

## Patentansprüche

1. Türhalter (1) für Fahrzeugtüren, mit einem einendig schwenkbeweglich an einem Fahrzeugholm befestigbaren Tür-Halteband (2) und einem türseitig zu befestigenden Haltergehäuse (8), wobei das Halteband (2) in seiner Längsrichtung relativbeweglich durch das Haltergehäuse (8) geführt ist und an seinem freien Ende ein Anschlagelement (14) aufweist, welches in einer ausgezogenen Endanschlagstellung zur Anlage am Haltergehäuse (8) kommt, so dass eine dabei auftretende Zugkraft (F) von dem Haltergehäuse (8) aufgenommen wird, und wobei das Haltergehäuse (8) als Verbund aus Kunststoff- und Metallteilen (16, 18) ausgebildet ist,
**dadurch gekennzeichnet, dass** dasHaltergehäuse(8)derart aus einem Innengehäuse (16) aus Kunststoff und einem das Innengehäuse (16) in Zugrichtung des Haltebandes (2) umrahmenden Gehäuserahmen (18) aus Metall besteht, dass die Zugkraft (F) jeweils anteilig von dem Kunststoff-Innengehäuse (16) und dem Metall-Gehäuserahmen (18) aufgenommen wird, wobei das Innengehäuse (16) im Wesentlichen quaderförmig mit vier Gehäusewandungen (50 a - d) und zwei gegenüberliegenden offenen Seiten (52) ausgebildet ist und der Gehäuserahmen (18) das Innengehäuse (16) im Bereich von zwei gegenüberliegenden, von dem Halteband (2) durchgriffenen Gehäusewandungen (50a, b) und über die offenen Seiten (52) hinweg umschließt, wobei der Gehäuserahmen (18) zwei von dem Halteband (2) durchgriffene, zwischen sich das Innengehäuse (16) halternde Stützabschnitte (20, 22) und zwei diese über die offenen Seiten (52) des Innengehäuses (16) hinweg verbindende Seitenabschnitte (24, 26) aufweist, und wobei das Innengehäuse (16) in Wirkrichtung der Zugkraft (F) spielfrei in dem Gehäuserahmen (18) gehalten ist.

2. Türhalter nach Anspruch 1
**dadurch gekennzeichnet, daß** der Gehäuserahmen (18) aus Blechstreifenmaterial gebildet ist.

3. Türhalter nach Anspruch 1 oder 2,
**dadurch gekennzeichnet, daß** der Gehäuserahmen (18) aus einem ersten, im wesentlichen etwa C-förmigen Rahmenteil (18a) und einem zweiten, im wesentlichen laschenförmigen Rahmenteil (18b) besteht.

4. Türhalter nach Anspruch 3,
**dadurch gekennzeichnet, daß** die beiden Rahmenteile (18a, 18b) des Gehäuserahmens (18) jeweils zwei sich in entgegengesetzten Richtungen voneinander weg erstreckende Verbindungslaschen (32,34) aufweisen, wobei die beiden Rahmenteile (18a,b) über ihre paarweise flach aneinanderliegenden Verbindungslaschen (32,34) unlösbar verbunden sind, und zwar vorzugsweise mittels Durchprägeverbindungen (36).

5. Türhalter nach einem oder mehreren der Ansprüche 1 bis 4,
**dadurch gekennzeichnet, daß** der Gehäuserahmen (18) zumindest im Bereich der beiden Stützabschnitte (20,22) Versteifungssicken (38,40) aufweist.

6. Türhalter nach einem oder mehreren der Ansprüche 1 bis 5,
**dadurch gekennzeichnet, daß** der dem Anschlagelement (14) des Haltebandes (2) zugekehrte Stützabschnitt (20) mindestens zwei von dem einen Seitenabschnitt (24) zu dem anderen Seitenabschnitt (26) verlaufende, rillenförmige Versteifungsssicken (38) aufweist.

7. Türhalter nach einem oder mehreren der Ansprüche 1 bis 6,
**dadurch gekennzeichnet, daß** der dem fahrzeugholmseitigen Ende des Haltebandes (2) zugekehrte Stützabschnitt (22) auf seiner Außenseite eine als flächige, insbesondere rechteckige Vertiefung gebildete Versteifungssicke (40) aufweist.

8. Türhalter nach einem oder mehreren der Ansprüche 1 bis 7,
**dadurch gekennzeichnet, daß** die Stützabschnitte (20,22) des Gehäuserahmens (18) jeweils eine Durchführöffnung (28,30) für das Halteband (2) aufweisen, wobei vorzugsweise zumindest die Durchführöffnung (30) des dem fahrzeugholmseitigen Ende des Haltebandes (2) zugekehrten Stützabschnittes (22) durch eine dichtend von dem Halteband (2) durchgriffene Flächendichtung (42) abgedichtet ist.

9. Türhalter nach Anspruch 7 und 8,
**dadurch gekennzeichnet, daß** die Flächendichtung (42) innerhalb der flächigen Versteifungssicke (40) des Stützabschnittes (22) liegt.

10. Türhalter nach einem oder mehreren der Ansprüche 4 bis 9,
**dadurch gekennzeichnet, daß** der Gehäuserahmen (18) im Bereich der Verbindungslaschen (33,34) Befestigungsöffnungen (44) zur türseitigen Befestigung des Haltergehäuses (8) aufweist, wobei die Befestigungsöffnungen (44) vorzugsweise als spanlos geformte Gewindelöcher ausgebildet sind.

11. Türhalter nach einem oder mehreren der Ansprüche 1 bis 10,
**dadurch gekennzeichnet, daß** das Innengehäuse (16) quer zur Wirkrichtung der Zugkraft (F) formschlüssig in dem Gehäuserahmen (18) gehalten ist.

12. Türhalter nach einem oder mehreren der Ansprüche 1 bis 11,
**dadurch gekennzeichnet, daß** das Innengehäuse (16) derart versteift ausgebildet ist, daß die über das Anschlagelement (14) zunächst in den ersten Stützabschnitt (20) des Gehäuserahmens (18) eingeleitete Zugkraft (F) anteilig über das Innengehäuse (16) an den zweiten Stützabschnitt (22) geleitet wird, und zwar vorzugsweise in einer über die Länge des zweiten Stützabschnittes (22) im wesentlichen gleichmäßigen Kräfteverteilung.

13. Türhalter nach einem oder mehreren der Ansprüche 1 bis 12,
**dadurch gekennzeichnet, daß** das Innengehäuse (16) auf jeder seiner sich zwischen den Stützabschnitten (20,22) des Gehäuserahmens (18) erstreckenden Gehäusewandungen (50c, d) Versteifungsrippen aufweist, die ausgehend vom an den ersten Stützabschnitt (20) des Gehäuserahmens (18) angrenzenden Bereich in Richtung des zweiten Stützabschnittes (22) verlaufen und dort vorzugsweise in einem in Längsrichtung des zweiten Stützabschnittes (22) verlaufend an diesem anliegenden Abstützsteg (58) enden.

14. Türhalter nach einem oder mehreren der Ansprüche 1 bis 13,
**dadurch gekennzeichnet, daß** innerhalb des Innengehäuses (16) mit dem Halteband (2) zusammenwirkende Rastelemente (10) angeordnet sind, die über Federelemente (60) an dem Gehäuserahmen (18) abgestützt sind.

15. Türhalter nach Anspruch 14,
**dadurch gekennzeichnet, daß** die Federelemente (60) in Richtung der offenen Seiten (52) des Innengehäuses (16) an den diese Seiten (52) verschließenden Seitenabschnitten (24,26) des Gehäuserahmens (18) anliegen.

16. Türhalters nach einem oder mehreren der Ansprüche 1 bis 15,
**dadurch gekennzeichnet, daß** das Innengehäuse (16) aus einem faserverstärkten Kunststoff, insbesondere Polyamid, besteht.

17. Türhalter nach einem oder mehreren der Ansprüche 1 bis 16,
**dadurch gekennzeichnet, daß** der Gehäuserahmen (18) aus Stahlblech mit vorzugsweise korrosionsschut zbehandelter, insbesondere galvanisierter Oberfläche besteht.

18. Türhalter nach einem oder mehreren der Ansprüche 1 bis 17,
**dadurch gekennzeichnet, daß** das Anschlagelement (14) auf seiner dem Haltergehäuse (8) zugekehrten Seite ein Dämpfungselement (62) aus einem elastisch verformbaren Material aufweist.

## Claims

1. Door holder (1) for vehicle doors having a door-holding belt (2) which can be fixed at one end to a vehicle upright such that it can swivel and a holder housing (8) to be fixed on the door side, the holding belt (2) being guided in its longitudinal direction through the holder housing (8) such that it can move relatively and having on its free end a stop element (14) which, in an extended final stop position, comes to rest on the holder housing (8), so that a tensile force (F) occurring here is taken up by the holder housing (8), and the holder housing (8) being constructed as a composite of plastic components and metal components (16, 18)
**characterized in that** the holder housing (8) comprises an inner housing (16) of plastic and a housing frame (18) of metal which frames the inner housing (16) in the direction of tension of the holding belt (2), such that the tensile force (F) is absorbed proportionately by both the plastic inner housing (16) and the metal housing frame (18), the inner housing (16) being constructed substantially in the form of a right parallelepiped with four housing walls (50 a - d) and two opposite open sides (52) and the housing frame (18) enclosing the inner housing (16) in the region of two opposite housing walls (50a, b), through which the holding belt (2) reaches, and over the open sides (52), the housing frame (18) having two support sections (20, 22) through which the holding belt (2) reaches and which hold the inner housing (16) between them, and two side sections (24, 26) which connect these over the open sides (52) of the inner housing (16), and the inner housing (16) being held in the housing frame (18) without play in the direction of action of the tensile force (F).

2. Door holder according to claim 1,
**characterized in that** the housing frame (18) is constructed from sheet-metal strip material.

3. Door holder according to claim 1 or 2,
**characterized in that** the housing frame (18) comprises a first substantially approximately C-shaped frame component (18a) and a second substantially tab-shaped frame component (18b).

4. Door holder according to claim 3,
**characterized in that** the two frame components (18a, 18b) of the housing frame (18) each have two connecting tables (32, 34) which extend away from one another in opposite directions, the two frame components (18a,b) being connected non-detachably, and in particular preferably by means of embossed-through connections (36), via their connecting tabs (32,34) which lie flat in pairs one on the other.

5. Door holder according to one or more of claims 1 to 4,
**characterized in that** the housing frame (18) has stiffening beads (38,40) at least in the region of the two support sections (20,22).

6. Door holder according to one or more of claims 1 to 5,
**characterized in that** the support section (20) facing the stop element (14) of the holding belt (2) has at least two groove-shaped stiffening beads (38) which run from the one side section (24) to the other side section (26).

7. Door holder according to one or more of claims 1 to 6,
**characterized in that** the support section (22) facing the vehicle upright end of the holding belt (2) has, on its outside, a stiffening bead (40) constructed as a flat, in particular rectangular depression.

8. Door holder according to one or more of claims 1 to 7,
**characterized in that** the support sections (20,22) of the housing frame (18) each have a passage opening (28,30) for the holding belt (2), preferably at least the passage opening (30) of the support section (22) facing the vehicle upright end of the holding belt (2) being sealed off by a surface seal (42) though which the holding belt (2) reaches in a sealing manner.

9. Door holder according to claim 7 and 8,
**characterized in that** the surface seal (42) lies within the flat stiffening bead (40) of the support section (22).

10. Door holder according to one or more of claims 4 to 9,
**characterized in that** the housing frame (18) has, in the region of the connecting tabs (33,34), fixing openings (44) for fixing the holder housing (8) on the door side, the fixing openings (44) preferably being constructed as threaded holes formed without cutting.

11. Door holder according to one or more of claims 1 to 10,
**characterized in that** the inner housing (16) is held in the housing frame (18) under positive locking at right angles to the direction of action of the tensile force (F).

12. Door holder according to one or more of claims 1 to 11,
**characterized in that** the inner housing (16) is constructed in a stiffened form such that the tensile force (F) introduced via the stop element (14) initially into the first support section (20) of the housing frame (18) is transmitted proportionately over the inner housing (16) to the second support section (22), and in particular preferably in a force distribution which is substantially uniform over the length of the second support section (22).

13. Door holder according to one or more of claims 1 to 12,
**characterized in that** the inner housing (16) has, on each of its housing walls (50c, d) extending between the support sections (20,22) of the housing frame (18), stiffening ribs which run, starting from the region adjacent to the first support section (20) of the housing frame (18), in the direction of the second support section (22) and preferably end there in a support bar (58) which runs in the longitudinal direction of the second support section (22) and is adjacent thereto.

14. Door holder according to one or more of claims 1 to 13,
**characterized in that** catch elements (10) which cooperate with the holding belt (2) and are supported via spring elements (60) on the housing frame (18) are arranged within the inner housing (16).

15. Door holder according to claim 14,
**characterized in that**, in the direction of the open sides (52) of the inner housing (16), the spring elements (60) are adjacent to the side sections (24,26) of the housing frame (18) which close these sides (52).

16. Door holder according to one or more of claims 1 to 15,
**characterized in that** the inner housing (16) is made of a fibre-reinforced plastic, in particular polyamide.

17. Door holder according to one or more of claims 1 to 16,
**characterized in that** the housing frame (18) is made of sheet steel with a surface which has preferably been given an anticorrosion treatment, in particular galvanized.

18. Door holder according to one or more of claims 1 to 17,
**characterized in that** the stop element (14) has, on its side facing the holder housing (8), a damping element (62) of an elastically deformable material.

## Revendications

1. Arrêt de porte (1) pour des portes de véhicule, comprenant une bande de retenue de porte (2) pouvant être fixée par une extrémité de façon mobile en pivotement sur un montant de véhicule et un boîtier d'arrêt (8) à fixer côté porte, la bande de retenue (2) étant guidée dans sa direction longitudinale de façon relativement mobile par le boîtier d'arrêt (8) et présentant sur son extrémité libre un élément de butée (14) qui vient s'appuyer sur le boîtier d'arrêt (8) dans une position étirée de butée finale, de sorte qu'une force de traction (F) apparaissant à cet instant est réceptionnée par le boîtier d'arrêt (8), et le boîtier d'arrêt (8) étant conçu comme un ensemble constitué de pièces plastique et de pièces métalliques (16, 18),
**caractérisé en ce que** le boîtier d'arrêt (8) comprend un boîtier intérieur (16) en plastique et un cadre de boîtier (18) en métal entourant le boîtier intérieur (16) dans le sens de traction de la bande de retenue (2), de telle sorte que la force de traction (F) est réceptionnée respectivement de façon proportionnelle par le boîtier intérieur en plastique (16) et le cadre de boîtier en métal (18), le boîtier intérieur (16) étant conçu sensiblement en forme de parallélépipède avec les quatre parois de boîtier (50 a - d) et deux côtés (52) ouverts et opposés et le cadre de boîtier (18) entourant le boîtier intérieur (16) dans la zone de deux parois de boîtier (50a, b), opposées et traversées par la bande de retenue (2) et au-delà des côtés (52) ouverts, le cadre de boîtier (18) présentant deux parties de soutien (20, 22) traversées par la bande de retenue (2) et maintenant entre elles le boîtier intérieur (16) et deux parties latérales (24, 26) reliant ces parties au-delà des côtés (52) ouverts du boîtier intérieur (16), et le boîtier intérieur (16) étant maintenu dans la direction active de la force de traction (F) sans jeu dans le cadre de boîtier (18).

2. Arrêt de porte selon la revendication 1,
**caractérisé en ce que** le cadre de boîtier (18) est formé de matériau de bande de tôle.

3. Arrêt de porte selon la revendication 1 ou 2,
**caractérisé en ce que** le cadre de boîtier (18) comprend une première partie de cadre (18a) sensiblement à peu près en forme de C et une seconde partie de cadre (18b) sensiblement en forme de patte.

4. Arrêt de porte selon la revendication 3,
**caractérisé en ce que** les deux parties de cadre (18a, 18b) du cadre de boîtier (18) présentent respectivement deux pattes de liaison (32, 34) s'étendant dans des directions opposées partant l'une de l'autre, les deux parties de cadre (18a, b) étant reliées de façon indétachable au moyen de leurs pattes de liaison (32, 34) juxtaposées à plat par paires et de préférence au moyen de liaisons d'estampage (36).

5. Arrêt de porte selon l'une quelconque ou plusieurs des revendications 1 à 4,
**caractérisé en ce que** le cadre de boîtier (18) présente des moulures de renfort (38, 40) au moins dans la zone des deux parties de soutien (20, 22).

6. Arrêt de porte selon l'une quelconque ou plusieurs des revendications 1 à 5,
**caractérisé en ce que** la partie de soutien (20) tournée vers l'élément de butée (14) de la bande de retenue (2) présente au moins deux moulures de renfort (38) en forme de rainures et agencées depuis une partie latérale (24) vers l'autre partie latérale (26).

7. Arrêt de porte selon l'une quelconque ou plusieurs des revendications 1 à 6,
**caractérisé en ce que** la partie de soutien (22), tournée vers l'extrémité côté montant du véhicule de la bande de retenue (2), présente sur son côté extérieur une moulure de renfort (40) formée comme une cavité plate, en particulier rectangulaire.

8. Arrêt de porte selon l'une quelconque ou plusieurs des revendications 1 à 7,
**caractérisé en ce que** les parties de soutien (20, 22) du cadre de boîtier (18) présentent respectivement une ouverture de passage (28, 30) pour la bande de retenue (2), de préférence au moins l'ouverture de passage (30) de la partie de soutien (22), tournée vers l'extrémité côté montant du véhicule de la bande de retenue (2), étant rendue étanche par un joint de surface (42) traversé de façon étanche par la bande de retenue (2).

9. Arrêt de porte selon les revendications 7 et 8,
**caractérisé en ce que** le joint de surface (42) est disposé à l'intérieur de la moulure de renfort (40) plane de la partie de soutien (22).

10. Arrêt de porte selon l'une quelconque ou plusieurs des revendications 4 à 9,
**caractérisé en ce que** le cadre de boîtier (18) présente dans la zone des pattes de liaison (33, 34) des ouvertures de fixation (44) pour la fixation côté porte du boîtier d'arrêt (8), les ouvertures de fixation (44) étant conçues de préférence comme des trous de filetage formés sans copeaux.

11. Arrêt de porte selon l'une quelconque ou plusieurs des revendications 1 à 10,
**caractérisé en ce que** le boîtier intérieur (16) est maintenu transversalement à la direction d'effet de la force de traction (F) par complémentarité de forme dans le cadre de boîtier (18).

12. Arrêt de porte selon l'une quelconque ou plusieurs des revendications 1 à 11,
**caractérisé en ce que** le boîtier intérieur (16) est conçu renforcé de telle sorte que la force de traction (F) introduite par l'élément de butée (14) d'abord dans la première partie de soutien (20) du cadre de boîtier (18) est guidé de façon proportionnelle par le boîtier intérieur (16) sur la seconde partie de soutien (22), et ce de préférence dans une répartition de forces sensiblement uniforme sur la longueur de la seconde partie de soutien (22).

13. Arrêt de porte selon l'une quelconque ou plusieurs des revendications 1 à 12,
**caractérisé en ce que** le boîtier intérieur (16) présente sur chacune de ses parois de boîtier (50c, d) s'étendant entre les parties de soutien (20, 22) du cadre de boîtier (18) des moulures de renfort qui sont agencées à partir de la zone de la première partie de soutien (20) du cadre de boîtier (18) en direction de la seconde partie de soutien (22) et se terminent à cet endroit de préférence dans une barrette de soutien (58) agencée dans la direction longitudinale de la seconde partie de soutien (22) et s'appuyant sur celle-ci.

14. Arrêt de porte selon l'une quelconque ou plusieurs des revendications 1 à 13,
**caractérisé en ce que** à l'intérieur du boîtier intérieur (16) sont disposés des éléments d'encliquetage (10) coopérant avec la bande de retenue (2) qui sont soutenus au moyen d'éléments de ressort (60) sur le cadre de boîtier (18).

15. Arrêt de porte selon la revendication 14,
**caractérisé en ce que** les éléments de ressort (60) s'appuient en direction des côtés (52) ouverts du boîtier intérieur (16) sur les parties latérales (24, 26), fermant ces côtés (52), du cadre de boîtier (18).

16. Arrêt de porte selon l'une quelconque ou plusieurs des revendications 1 à 15,
**caractérisé en ce que** le boîtier intérieur (16) est à base d'un plastique renforcé de fibre, en particulier de polyamide.

17. Arrêt de porte selon l'une quelconque ou plusieurs des revendications 1 à 16,
**caractérisé en ce que** le cadre de boîtier (18) est à base de tôle d'acier avec une surface de préférence traitée au niveau de la corrosion, en particulier galvanisée.

18. Arrêt de porte selon l'une quelconque ou plusieurs des revendications 1 à 17,
**caractérisé en ce que** l'élément de butée (14) présente sur son côté, tourné vers le boîtier d'arrêt (8), un élément d'amortissement (62) à base d'un matériau pouvant être déformé élastiquement.
